# EUROPÄISCHE PATENTSCHRIFT

(11) **EP 1 881 122 B1**
(45) Veröffentlichungstag und Bekanntmachung des Hinweises auf die Patenterteilung: **19.01.2011**
(21) Anmeldenummer: 07112747.6
(22) Anmeldetag: 19.07.2007
(51) Int. Cl.: E04B 2/96

(54) **Profilschiene aus kaltgeformtem Stahl**
Profile rail made of cold formed steel
Rail de profilé en acier formé à froid

(30) Priorität: 19.07.2006 DE 102006033456
(43) Veröffentlichungstag der Anmeldung: 23.01.2008
(73) Patentinhaber: RP Technik GmbH Profilsysteme, 59199 Bönen (DE)
(72) Erfinder: Lahni, Christian, 59427, Unna (DE)
(74) Vertreter: Kietzmann, Lutz

(56) Entgegenhaltungen:
- DE-A1- 3 309 401
- DE-A1- 19 752 620
- US-A- 1 804 452
- US-A- 2 500 940
- US-A- 2 549 442

## Beschreibung

Die Erfindung betrifft eine Profilschiene aus kaltgeformtem Stahl, insbesondere für ein Fassadensystem zur Verkleidung eines Bauwerks, die einen Schraubkanal zum Eingriff für selbstschneidende Schrauben aufweist.

Profilschienen der hier interessierenden Art kommen vornehmlich im Bereich der Bautechnik zur Anwendung. Beispielsweise werden im Fassadenbau Profilschienen mit Schraubkanälen verwendet, um hieran Fassadenelemente - wie Verbundglasscheibenelemente - außen an der Fassade eines Bauwerks lösbar über eine Schraubverbindung mit äußerer Halteleiste anzubringen. Die vorliegende Erfindung kann jedoch auch auf andere Gebiete, wie dem Fahrzeugbau, dem Anlagenbau und dergleichen eingesetzt werden, also generell überall dort, wo Schraubkanäle zur lösbaren Befestigung von Anbauteilen genutzt werden.

Aus der EP 0 722 022 A1 geht eine gattungsgemäße Profilschiene hervor. Mit dieser hier geschlossenen Profilschiene wird eine Rahmenkonstruktion zur Aufnahme von Fassadenelementen gebildet. Diese Profilschiene weist als Aufnahme für Befestigungsschrauben einen entlang einer Anlagefläche für Fassadenelemente verlaufenden Schraubkanal auf, dessen Breite dem Kerndurchmesser der Befestigungsschraube entspricht. Die Profilschiene selbst besteht aus kaltgeformten Stahl und bei der Befestigungsschraube handelt es sich um eine selbstschneidende Schraube, welche sich beim Eindrehen in den Schraubkanal ihrer Gewindegänge selbst furcht. Nachteilig bei dieser technische Lösung ist, dass während der Montage der Befestigungsschraube in den Schraubkanal auf der Baustelle RD 40160/LK: nicht sichergestellt werden kann, dass die Befestigungsschraube optimal senkrecht relativ zur Längserstreckung des Schraubkanals eingeschraubt wird. In der Praxis wird die Befestigungsschraube in einen solchen Schraubkanal oftmals schräg, also unter einem spitzen Winkel relativ zur Verlaufsrichtung des Schraubkanals eingeschraubt, was die Haltbarkeit der Schraubverbindung wegen der hierdurch entstehenden ungünstigen statischen Belastung beeinträchtigt.

Die EP 0 692 586 B1 offenbart ebenfalls eine auf dem Gebiet des Fassadenbaus verwendete Profilschiene mit einem hier im Wesentlichen U-förmigen Schraubkanal, der in ein diesen Schraubkanal umgebenden Aufnahmekanalprofil eingeschoben ist. Das Aufnahmekanalprofil wird an einer aus Pfosten und Riegeln bestehenden Unterkonstruktion des Bauwerks angeschweißt. Befestigungsschrauben kommen hier in den aus Leichtmetall bestehenden Schraubkanal zum Eingriff, welcher mit einer Längsrippung versehen ist, die als Gegengewinde für die eingedrehte Befestigungsschraube zur Anbringung einer äußeren Abdeckleiste für Fassadenelemente wirkt. Ziel dieser Längsrippung ist es, ein Einschrauben der Befestigungsschraube in den Schraubkanal zu erleichtern, da das Gegengewinde durch die Längsrippung in etwa vorgegeben ist. Allerdings verhilft diese Längsrippung nicht dazu, ein schräges Einschrauben der Befestigungsschraube zu verhindern.

US 1804452 A1 offenbart eine Profilschiene für Nägel. US 2548442 A offenbart eine weitere Profilschiene für Nägel. DE 3309401 A1 offenbart eine Profilschiene für Schrauben.

Es ist daher die Aufgabe der vorliegenden Erfindung, eine Profilschiene mit Schraubkanal zu schaffen, in welche sich Befestigungsschrauben möglichst lotrecht einschrauben lassen, um vorteilhaft und kalkulierbar gleichmäßig höhere Auszugskräfte zu erzielen.

Die Aufgabe wird ausgehend von einer Profilschiene gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass mindestens eine der beiden einander gegenüberliegenden Kanalflanken des Schraubkanals mindestens teilweise mit einer sich quer zur Längsrichtung der Profilschiene erstreckenden Parallelrillenstruktur zur lotrechten Führung der Schraube während des Einschraubens versehen ist.

Der Vorteil der erfindungsgemäßen Lösung liegt darin, dass sich mit dieser Parallelrillenstruktur die Längsachse der Schraube während des Einschraubens im Rahmen einer nicht übertriebenen Schrägstellung selbständig lotrecht ausrichtet. Hierdurch wird auf einfache Weise ein optimaler Kraftfluss zwischen Profilschiene und dem hieran zu befestigenden Anbauteil sichergestellt. Denn die Befestigungsschraube wird bei der lotrechten Ausrichtung relativ zum Schraubkanal und damit zur Profilschiene nur in Längsrichtung zugbelastet. Bei Versuchen hat sich herausgestellt, dass die erfindungsgemäße Parallelrillenstruktur höhere Auszugwerte der Befestigungsschrauben hervorbringt.

Vorzugsweise wird die Parallelrillenstruktur im Schraubkanal durch Prägen hergestellt. Während der Fertigung kann die Parallelrillenstruktur beispielsweise in einen Stahlblechstreifen an der richtigen Stelle eingeprägt werden, wonach der Stahlblechstreifen dann durch Kaltumformen gebogen wird, um die gewünschte Querschnittsform der Profilschiene zu gestalten.

Gemäß einer weiteren, die Erfindung verbessernden Maßnahme ist vorgesehen, dass beide einander gegenüberliegenden Kanalflanken des Schraubkanals mit je einer Parallelrillenstruktur versehen ist. Die Rillen müssen dabei nicht zwingend exakt zueinander fluchtend ausgerichtet sein, um den erfindungsgemäßen Zweck einer Schraubenführung zu erzielen.

Bei Profilschienen, welche im Baubereich eingesetzt werden, hat es sich als optimal herausgestellt, die Rillentiefe in Abhängigkeit von der Blechdicke und ggf.

Befestigungsmitteln auszuprägen. Bei der Dimensionierung ist darauf zu achten, dass die Rillentiefe nicht derart groß ist, dass hierdurch die Stabilität der Profilschiene beeinträchtigt wird. Andererseits wird darauf hingewiesen, dass eine nur geringe Rillentiefe den erfindungsgemäßen Zweck einer exakten Schraubenführung nicht zuverlässig erfüllt. Ebenso wie die Rillentiefe hat es sich als vorteilhaft erwiesen, den Abstand von Rille zu Rille der Parallelrillenstruktur dem Schraubengrunddurchmesser anzupassen, insbesondere bei Profilschienen für den allgemeinen Baubereich.

Es ist weiterhin von Vorteil, wenn der Querschnitt jeder Rille in der Parallelrillenstruktur die Grundform eines gleichseitigen Dreiecks aufweist. Diese Rillenform lässt sich zum Einen mit wenig Aufwand durch Prägen herstellen; zum Anderen wird durch diese bevorzugte Rillenform ein Maximum an Führungswirkung für die Befestigungsschraube erzielt. Es ist jedoch auch möglich, andere Querschnitte für Rillen der Parallelrillenstruktur zu verwenden, sofern diese eine zuverlässige Führung der Befestigungsschraube gestatten.

Die erfindungsgemäße Lösung eignet sich vorzugsweise für Schraubkanäle, welche in der Grundform U-förmig ausgebildet sind. Denn durch die hierdurch gegebenen zueinander parallelen Kanalflanken lässt sich im Zusammenwirken mit der Parallelrillenstruktur eine zuverlässige Führung sicherstellen. Es ist jedoch auch möglich, andere Grundformen für den Schraubkanal, beispielsweise eine Trapezform und dergleichen, zu verwenden.

Gemäß einer weiteren, die Erfindung verbessernden Maßnahme wird vorgeschlagen, zusätzlich zur Parallelrillenstruktur in Querrichtung gesehen eine weitere Parallelrillenstruktur in Längsrichtung gesehen auszubilden, so dass sich insgesamt ein mosaikartiges Muster in der Prägestruktur ergibt. Hierdurch wird der Vorteil der lotrechten Schraubenführung durch die eine Parallelrillenstruktur kombiniert mit dem Vorteil vorgegebener Gewindegänge durch die andere Parallelrillenstruktur. Insbesondere bei besonders harten für die Profilschienen verwendeten Stählen kann die weitere Parallelrillenstruktur von besonderem Vorteil sein, da sich ansonsten eine Befestigungsschraube hierin recht schwer einbringen ließe.

Ferner sei darauf verwiesen, dass die erfindungsgemäße Lösung sich sowohl bei einem durch Umformen aus Stahlblech gebildeten geschlossenen oder offenen Profil anwenden lässt. Bei einem geschlossenen Profil bilden die äußere Kanten der Profilschiene eine geschlossene Linie; ein offenes Profil weist dagegen zwei zueinander parallele Kanten auf. Weiterhin ist es auch möglich, den Schraubkanal innerhalb oder außerhalb des durch das Umformen erzeugten Grundquerschnitts anzuordnen. So ist es beispielsweise denkbar, den erfindungsgemäßen Schraubkanal innerhalb eines geschlossenen, rechteckförmigen Profils durch Umformen zu erzeugen.

Weitere, die Erfindung verbessernde Maßnahmen werden nachstehend gemeinsam mit der Beschreibung eines bevorzugten Ausführungsbeispiels der Erfindung näher dargestellt. Die einzige Figur zeigt eine perspektivische Teilansicht einer ungeformten Profilschiene mit Schraubkanal.

Gemäß Figur besitzt eine aus kaltgeformtem Stahl hergestellte Profilschiene 1 einen zentralen, im Wesentlichen U-förmigen Schraubkanal 2, welcher dem Eingriff von - hier nicht weiter dargestellten - selbstschneidenden Schrauben dient. An beiden einander gegenüberliegenden Kanalflanken 3a und 3b des Schraubkanals 2 sind quer zur Längsrichtung der Profilschiene 1 sich erstreckende Parallelrillenstrukturen 4 vorgesehen. Die Parallelrillenstrukturen 4 sind durch Prägen hergestellt und dienen einer lotrechten Führung der Schraube während des Einschraubens. Der Querschnitt jeder Rille der Parallelrillenstruktur 4 weist im Wesentlichen die Grundform eines gleichseitigen Dreiecks auf.

Die Profilschiene 1 dieses Ausführungsbeispiels ist Bestandteil eines - nicht weiter dargestellten - geschlossenen Profils mit sich nach außerhalb des Grundquerschnitts erstreckenden Schraubkanals 2.

Die Erfindung ist nicht beschränkt auf das vorstehend beschriebene bevorzugte Ausführungsbeispiel. Es sind vielmehr auch Abwandlungen hiervon denkbar, welche vom Schutzumfang der nachfolgenden Ansprüche umfasst sind. So ist es beispielsweise auch möglich, die erfindungsgemäße Profilschienen als offenes Profil auszubilden und/oder den Schraubkanal wahlweise auch innerhalb des Grundquerschnitts des Profils auszubilden. Weiterhin kann die erfindungsgemäße Parallelrillenstruktur 4, welche in Querrichtung zur Längserstreckung der Profilschiene 1 verläuft auch ergänzt werden durch eine weitere, entlang der Längsrichtung der Profilschiene sich erstreckende Parallelrillenstruktur, um erforderlichenfalls ein Einschrauben der selbstschneidenden Schraube zu erleichtern.

### Bezugszeichenliste

- **1**: Profilschiene
- **2**: Schraubkanal
- **3**: Kanalflanke
- **4**: Parallelrillenstruktur

## Patentansprüche

1. Profilschiene aus Stahl, insbesondere für ein Fassadensystem zur Verkleidung eines Bauwerks, die einen Schraubkanal (2) zum Eingriff für selbstschneidende Schrauben aufweist, wobei mindestens eine der beiden einander gegenüberliegenden Kanalflanken (3a, 3b) des Schraubkanals (2) zumindest teilweise mit einer sich quer zur Längsrichtung der Profilschiene (1) erstreckenden Parallelrillenstrulctur (4) zur lotrechten Führung der Schraube während des Einschraubens versehen ist , **dadurch gekennzeichnet, dass** die Profilschiene aus kaltgeformtem Stahl ist und der Schraubkanal (2) in Längsrichtung der Profilschiene verläuft, wobei die Parallelrillen struktur durchgehend gerade verläuft.

2. Profilschiene nach Anspruch 1,
**dadurch gekennzeichnet, dass** die Parallelrillenstruktur (4) im Schraubkanal (2) durch Prägen hergestellt ist.

3. Profilschiene nach Anspruch 1,
**dadurch gekennzeichnet, dass** beide einander gegenüberliegende Kanalflanken (3a, 3b) des Schraubkanals (2) mit je einer Parallelrillenstruktur (4) versehen sind.

4. Profilschiene nach Anspruch 1,
**dadurch gekennzeichnet, dass** der Querschnitt jeder Rille der Parallelrillenstruktur (4) die Grundform eines gleichseitigen Dreiecks oder Trapezes aufweist.

5. Profilschiene nach Anspruch 1,
**dadurch gekennzeichnet, dass** der Schraubkanal (2) in der Grundform U-förmig ausgebildet ist.

6. Profilschiene nach einem der vorstehenden Ansprüche,
**dadurch gekennzeichnet, dass** zusätzlich zur Parallelrillenstruktur (4) in Querrichtung gesehen eine weitere Parallelrillenstruktur in Längsrichtung gesehen vorgesehen ist, so dass sich insgesamt ein mosaikartiges Muster ergibt.

7. Profilschiene nach einem der vorstehenden Ansprüche,
**dadurch gekennzeichnet, dass** diese durch Umformen aus einem Stahlblech ein geschlossenes oder ein offenes Profil bildet.

8. Profilschiene nach einem der vorstehenden Ansprüche,
**dadurch gekennzeichnet, dass** der Schraubkanal (2) innerhalb oder außerhalb eines geschlossenen Querschnitts angeordnet ist.

9. Profilschiene nach einem der vorstehenden Ansprüche,
**dadurch gekennzeichnet, dass** hinsichtlich der Parallelrillenstruktur (4) der Abstand von Rille zu Rille und die Tiefe der Rillen vom Grunddurchmesser der korrespondierenden Schraube abhängig ist,

## Claims

1. A profile rail of steel, in particular for façade systems for cladding a building, including a screw channel (2) for the engagement of self-tapping screws, wherein at least one of the two opposing channel flanks (3a, 3b) of the screw channel (2) is at least partially provided with a parallel groove structure (4), for perpendicular guidance of the screw during tightening of the screw, extending transverse to the longitudinal direction of the profile rail (1), **characterized in that** the profile rail is of cold-formed steel and the screw channel (2) extends in the longitudinal direction of the profile rail, wherein the parallel groove structure has a straight configuration throughout.

2. The profile rail according to claim 1,
**characterized in that** the parallel groove structure (4) in the screw channel (2) is produced by means of stamping.

3. The profile rail according to claim 1,
**characterized in that** the two opposing channel flanks (3a, 3b) of the screw channel (2) are each provided with a parallel groove structure (4).

4. The profile rail according to claim 1,
**characterized in that** the cross-section of each groove of the parallel groove structure (4) has an equilateral-triangle or trapezoidal basic configuration.

5. The profile rail according to claim 1,
**characterized in that** the screw channel (2) has a U-shaped basic configuration.

6. The profile rail according to any one of the preceding claims,
**characterized in that**, in addition to the parallel groove structure (4) in the transverse direction, another parallel groove structure is provided in the longitudinal direction, so that a mosaic pattern results overall.

7. The profile rail according to any one of the preceding claims,
**characterized in that** a closed or open profile is achieved by forming a steel sheet.

8. The profile rail according to any one of the preceding claims,
**characterized in that** the screw channel (2) is arranged inside or outside of a closed cross-section.

9. The profile rail according to any one of the preceding claims,
**characterized in that**, with respect to the parallel groove structure (4), the distance from one groove to the next and the depth of the grooves depends on the basic diameter of the corresponding screw.

## Revendications

1. Rail profilé en acier, en particulier pour un système de façade destiné à l'habillage d'une construction, qui comporte un canal à vis (2) pour l'engagement de vis autotaraudeuses, dans lequel l'un au moins des flancs mutuellement opposés (3a, 3b) du canal à vis (2) est pourvu au moins partiellement d'une structure de rainures parallèles (4) s'étendant transversalement à la direction longitudinale du rail profilé (1) pour le guidage perpendiculaire des vis pendant le vissage,
**caractérisé en ce que** le rail profilé est en acier formé à froid et le canal à vis (2) s'étend dans la direction longitudinale du rail profilé, et dans lequel la structure de rainures parallèles s'étend en continu en ligne droite.

2. Rail profilé selon la revendication 1,
**caractérisé en ce que** la structure de rainures parallèles (4) dans le canal à vis (2) est réalisée par matriçage.

3. Rail profilé selon la revendication 1,
**caractérisé en ce que** les deux flancs mutuellement opposés (3a, 3b) du canal à vis (2) sont pourvus chacun d'une structure de rainures parallèles (4).

4. Rail profilé selon la revendication 1,
**caractérisé en ce que** la section transversale de chaque rainure de la structure de rainures parallèles (4) présente la forme de base d'un triangle isocèle ou d'un trapèze.

5. Rail profilé selon la revendication 1,
**caractérisé en ce que** le canal à vis (2) est réalisé avec une forme de base configurée en U.

6. Rail profilé selon l'une des revendications précédentes,
**caractérisé en ce que**, additionnellement à la structure de rainures parallèles (4) et vu en direction transversale, il est prévu une autre structure de rainures parallèles en direction longitudinale, de sorte qu'il en résulte au total un motif semblable à une mosaïque.

7. Rail profilé selon l'une des revendications précédentes,
**caractérisé en ce que** celui-ci forme un profilé fermé ou un profilé ouvert, par mise en forme à partir d'une tôle d'acier.

8. Rail profilé selon l'une des revendications précédentes,
**caractérisé en ce que** le canal à vis (2) est agencé à l'intérieur ou à l'extérieur d'une section fermée.

9. Rail profilé selon l'une des revendications précédentes,
**caractérisé en ce que**, pour ce qui concerne la structure de rainures parallèles (4), la distance de rainure à rainure et la profondeur des rainures dépendent du diamètre de base de la vis correspondante.
